# EUROPÄISCHE PATENTSCHRIFT

(11) **EP 0 019 833 B1**
(45) Veröffentlichungstag und Bekanntmachung des Hinweises auf die Patenterteilung: **19.05.1982**
(21) Anmeldenummer: 80102783.0
(22) Anmeldetag: 20.05.1980
(51) Int. Cl.: B25G 3/24

(54) **Lösbare Stielbefestigung für Besen oder Schrubber**
Releasable stick-mounting for brooms or scrubbers
Fixation de manche détachable pour balais ou balais-brosses

(30) Priorität: 26.05.1979 DE 2921438
(43) Veröffentlichungstag der Anmeldung: 10.12.1980
(73) Patentinhaber: Roman Dietsche KG, D-79674 Todtnau (DE)
(72) Erfinder: Dietsche, Erich, D-7868 Todtnau 3/Aftersteg (DE); Wissler, Bernhard, D-7868 Todtnau 5/Muggenbrunn (DE)
(74) Vertreter: Rau, Manfred, Dr. Dipl.-Ing.

## Beschreibung

Die Erfindung betrifft eine lösbare Stielbefestigung für Besen oder Schrubber gemäß dem Oberbegriff des Anspruches 1.

Eine derartige lösbare Stielbefestigung ist aus dem DE-U 77 34 201 bekannt. Als Spannelement dient hierbei ein Spannschieber, der auf am Stiel befestigten Schenkeln des Führungs- und Halteteils verschiebbar angeordnet ist. Die Federbügel sind auf abgekröpften Stegen des Führungs- und Halteteils schwenkbar gelagert, wobei die den Klemmbügeln entgegengesetzten Abschnitte dieser Federbügel von dem Spannschieber übergriffen werden, so daß beim Verschieben des Spannschieber in eine Schließstellung die Federbügel derart verschwenkt werden, daß sie in eine gegenüber den Klemmlöchern im Borstenkörper verspannte Stellung kommen. Zum Lösen dieser Klemmbefestigung wird der Spannschieber zu den das Schwenklager für die Federbügel bildenden Stegen verschoben, wodurch die Klemmbügel entspannt werden. Diese bekannte Lösung stellt zwar eine zuverlässige Befestigung zwischen Borstenkörper und Halte- und Führungskörper her, ist aber konstruktiv verhältnismäßig aufwendig und insofern störanfällig, als der Spannschieber keine ausreichend gute Führung auf den Schenkeln des Führungs- und Halteteils hat.

Weiterhin ist aus dem DE-U 78 17 630 eine lösbare Stielbefestigung für Besen oder Schrubber bekannt, bei der ebenfalls von einem Führungs- und Halteteil Befestigungsschenkel vorspringen, die in entsprechende Haltelöcher eines Borstenkörpers eingreifen. Es sind weiterhin vorgespannte Federbügel vorgesehen, deren als Klemmbügel dienende Enden in entsprechende Klemmlöcher im Borstenkörper eingreifen. Durch weiteres Verspannen mittels einer Druckplatte können diese Klemmbügel in eine Stellung gebracht werden, in der ein Abziehen des Führungs- und Halteteils vom Borstenkörper möglich ist. Der Nachteil dieser Ausgestaltung liegt darin, daß die Vorspannung der Federbügel nicht ausreicht, den Borstenkörper zuverlässig am Führungs- und Halteteil in der relativ entspannten Lage der Klemmbügel zu halten. Würde man zur Beseitigung dieses Nachteils die Vorspannkraft entsprechend erhöhen, dann würde wiederum die erforderliche Lösekraft jeden vernünftigen Rahmen überschreiten.

Aus der DE-A 2 651 259 ist eine lösbare Stielbefestigung für Besen oder Schrubber mit einem mit einem Stiel verbundenen Halteteil bekannt. Dieses Halteteil weist als Klemmbügel dienende Haltearme auf, die in Löcher eines Borstenkörpers eingreifen. Die Haltearme sind in der durch sie aufgespannten Ebene spreizbar bzw. aufeinander zu bewegbar, wodurch eine Verspannung in den Löchern des Borstenkörpers erfolgt. Zur Verspannung der haltearme ist ein Schwenkhebel vorgesehen, mittels dessen die Haltearme entweder aufeinander zubewegt oder auseinandergedrückt werden können. Eine ausreichend sichere und einfach zu bedienende Befestigung zwischen Borstenkörper einerseits und Stiel andererseits ist hierdurch nicht gewährleistet.

Der Erfindung liegt daher die Aufgabe zugrunde, eine Stielbefestigung der gattungsgemäßen Art zu schaffen, die bei geringen Betätigungskräften eine zuverlässige Halterung zwischen Stiel und Borstenkörper gewährleistet.

Diese Aufgabe wird bei einer lösbaren Stielbefestigung gemäß dem Oberbegriff des Anspruches 1 durch die Merkmale des Kennzeichnungsteils des Anspruches 1 gelöst. Durch ein Verschwenken des Schwenkhebels werden die Klemmbügel mit dem Borstenkörper unter elastischer Verformung der Klemmbügel in eine verspannte Lage fest verklemmt bzw. verkrallt, während durch ein Verschwenken des Schwenkhebels in eine andere Endlage die Federbügel soweit entlastet werden, daß die Klemmbügel frei und unverspannt in den Klemmlöchern des Borstenkörpers sich befinden. Wird der Besen oder Schrubber hierbei mit dem Stiel nach unten gehalten, so fällt der Borstenkörper in dieser entspannten Stellung von allein vom Führungs- in Haltekörper ab. Es ist also einerseits eine absolut zuverlässige Halterung zwischen Borstenkörper und Führungs- und Halteteil einerseits und eine äußerst leichte Lösung dieser Verbindung gewährleistet. Hierdurch ist also ein sogenannter Schnellwechsel-Stiel geschaffen worden.

Weitere Vorteile und Merkmale ergeben sich aus den Unteransprüchen und der nachfolgenden Beschreibung eines Ausführungsbeispiels anhand der Zeichnung. In der Zeichnung zeigt
Figur 1 eine perspektivische Darstellung einer Stielbefestigung gemäß der Erfindung in Explosionsdarstellung,
Figur 2 einen Schnitt durch die Stielbefestigung etwa gemäß der Schnittlinie 11-11 in Fig. 1 in entspannter Stellung und,
Figur 3 eine Darstellung entsprechend Fig. 2 in verspannter Stellung.

Am freien Ende eines Stiels 1 für einen Besen oder Schrubber ist ein Führungs- und Halteteil 2 befestigt, das im wesentlichen etwa die Form eines gleichschenkligen, leicht stumpfwinkligen Dreiecks hat. An den beiden dem Stiel 1 abgewandten Ecken sind zwei parallel zueinander vorspringende Befestigungsschenkel3 ausgebildet. Diese frei vorstehenden Befestigungsschenkel 3 werden in entsprechende Haltelöcher4 eines an seiner Unterseite mit Borstenbüscheln 5 besetzten Borstenkörpers 6 eines Besens oder Schrubbers von oben eingeführt. Diese beiden Haltelöcher 4 haben den gleichen mittleren Abstand voneinander wie die beiden Befestigungsschenkel 3 ; ihr Durchmesser ist etwas größer als der Durchmesser der Befestigungsschenkel3, so daß letztere leichtgängig eingeführt werden können. Wie insbesondere aus den Fig.2 und 3 hervorgeht, sind die beiden Befestigungsschenkel3 in einer Ebene angeordnet, gegenüber der der Stiel 1 um 30 bis 40° geneigt ist, so daß bei einer normalen Auflage des Borstenkörpers 6 auf dem Boden, bei der die Befestigungsschenkei 3 etwa senkrecht angeordnet sind, der Stiel 1 in einer für die Bedienungsperson bequemen Schräglage ist.

An der Unterseite des Führungs- und Halteteils 2 sind zwei Federbügel 7 in der Nähe des zugeordneten Endes des Stieles 1 in Lagern 8 fest eingespannt. Die noch über die Lager 8 zum Stiel 1 hin überstehenden Enden 9 der Federbügel7 liegen gegen die entsprechende Unterseite des Führungs- und Halteteils 2 an. Wie aus der Zeichnung ersichtlich ist, können die Federbügel 7 hier mit ihren Enden 9 verbunden sein, d.h. beide Federbügel 7 können aus einem Federdraht gebogen sein.

Die über den dem Stiel 1 abgewandten unteren Rand 10 vorstehenden Enden der Federbügel 7 ist alks Klemmbügel 11 mit einem schräg nach hinten und unten abgewinkelten, als Halte-haken 12 dienenden freien Ende ausgebildet. Diese Klemmbügel 11 mit Haltehaken 12 werden in Klemmlöcher 13 im Borstenkörper 6 eingeführt, die in der Ebene der haltelöcher4 angeordnet sind, und deren mittlerer Abstand dem Abstand der Klemmbügel 11 voneinander enspricht. Der Durchmesser dieser Klemmlöcher 13 ist so groß daß die Klemmbügelll in der in Fig. 2 dargestellten entspannten Lage trotz ihrer nach hinten und unten abgewinkelten Haltehaken 12 in die Klemmlöcher13 frei eingeführt werden können, wenn gleichzeitig die Befestigungsschenkel 3 in die Haltelöcher4 eingeführt werden. Gleiches gilt für ein Abziehen des Führungs- und Halteteils vom Borstenkörper, der in der in Fig. dargestellten Stellung vom Führungs- und Halteteil 2 abfällt. Die zwischen dem Lager und dem Klemmbügel 11 jeweils befindlichen Abschnitte der Federbügel7 dienen als Spannbügel 14. Zwischen Ihnen und der zugeordneten Unterseite des Führungs- und Halteteils 2 sind jeweils ein als Stellglied 15 dienender Zapfen mit unrundem Querschnitt angeordnet. Diese Stellglieder haben also die Funktion von Exzentern. Beide Stellglieder 15 fluchten etwa miteinander. An diesen exzenterartigen Stellgliedern sind die Schenkel 16 eines Schwenkhebels 17 befestigt, die sich durch angepaßte, parallel zueinander und parallel zum Stiel 1 Verlaufende Schlitze 18 im Führungs- und halteteil zu dessen Oberseite hin erstrecken. An ihrem gemeinsamen Ende ist ein gemeinsamer Bedienungsknopf 19 angebracht.

In der in Fig. dargestellten Lage sind die Stellglieder 15 so verschwenkt, daß ihr Bereich geringsten Durchmessers zwischen den Spannbügeln 14 und der als Auflager dienenden Unterseite des Führungs- und Halteteils ist. Die Federbügel 7 befinden sich hierbei in ihrer weitgehend entspannten Stellung, in der die Klemmbügel 11 samt Haltehaken 12 vollständig in dem von den beiden Befestigungsschenkeln 3 überspannten Raum sich befinden. Eine geringfügige Vorspannung haben die Federbügel 7 auch in dieser Stellung, damit zum einen die Klemmbügel 11 eine definierte Lage einnehmen und damit der Schwenkhebel 17 ausreichend gehaltert wird.

In der in Fig. 3 dargestellten Stellung, in der das mit dem Bedienungsknopf 19 versehene Ende des Schwenkhebels 17 gegen das zugeordnete Ende des Stiels 1 anliegt, in der also der Schwenkhebel um mehr als 90° gegenüber der Stellung nach Fig. verschwenkt ist, sind die Stellglieder 15 aus ihrer Stellung nach Fig. 2 über eine Stellung größten Abstandes zwischen der zugeordneten Unterseite des Führungs- und halteteils 2 und den Spannbügeln 14 gerinfügig hinausgeschwenkt. In dieser Stellung sind die in den Lagern 8 fest eingespannten Federbügel 7 so weit elastisch verspannt, daß die Klemmbügel 11 fest gegen die zugeordneten hinteren Wandungen der Klemmlöcher13 anliegen. Die Haltehaken 12 greifen hierbei fest unter die Unterseite des quaderförmigen Borstenkörpers 6. Gleichzeitig werden die Befestigungsschenkel 3 gegen die gegenüberliegenden Vorderwände der Haltelöcher4 gepreßt und bilden hier ein Widerlager.

Wie insbesondere aus den Fig.2 2 und 3 hervorgeht, sind die Schenkel 16 des Schwenkhebels 17 abgekröpft, so daß sie in der verspannten Stellung gemäß Fig. zum einen von der Unterseite des Führungs- und Halteteils zu dessen Oberseite durch die Schlitze 18 geführt werden können, im Bereich ihres gemeinsamen Endes mit dem Bedienungsknopf 19 aber bündig zum Stiel 1 liegen. Durch dieses Abkröpfen wird es gleichzeitig ermöglicht, eine Verschwenkbarkeit um mehr als 90° vorzusehen, so daß das geschilderte Verschwenken über den Totpunkt, in dem die größte Verspannung der Spannbügel 14 gegeben ist, möglich ist. Der Schwenkhebel braucht keine gesonderten Lager, da die gleichzeitig auch als Schwenkzapfen dienenden Stellglieder 15 ausreichend fest zwischen der Unterseite des Führungs- und Halteteils 2 einerseits und den Spannbügeln 14 der Federbügel 7 anderseits gehalten wird. Lediglich um ein Abrutschen des Schwenkhebels 17 zum unteren Rand 10 hin zu verhindern, sollte vor diesem unteren Rand ein Anschlag 20 für jedes Stellglied 15 vorgesehen sein.

Außer für Besen oder Schrubber kann die dargestellte und beschriebene Stielbefestigung beispielsweise auch für Fensterwischer, Wasserschieber und in ihrer Form artverwandte Gartengeräte, wie Rechen, hacken und dgl. verwendet werden.

## Patentansprüche

1. Lösbare Stielbefestigung für Besen oder Schrubber mit einem mit einem Stiel verbundenen Führungs- und Halteteil (2), das in Haltelöchern (4) eines Borstenkörpers (6) angeordnete, vorspringende und mit den Wandungen der Hattetöcher(4) jeweils Widerlager bildende Befestigungsschenkel (3) aufweist, an dem weiterhin Federbügel (7) angebracht sind, deren jeweilige frei und etwa parallel zu den Befestigungsschenketn (3) vorspringende Enden als Klemmbügel (11) in zugeordnete Klemmlöcher (13) des Borstenkörpers (6) eingreifen, und das mit einem Spannelement zum Verspannen der Klemmbügel (11) in eine Klemmstellung in den Klemmlöchern (13) und zum Entspannen der Klemmbügel (11) in eine Freigabestellung des Führungs- und Halteteils (2) gegenüber dem Borstenkörper (6) versehen ist, dadurch gekennzeichnet, daß das Sapennelement als gegen das Führungs- und Halteteil (2) abgestützter Schwenkhebel (17) ausgebildet ist, der mit exzentrisch wirkenden Stellgliedern (15) gegen die Federbügel (7) anliegt und zwischen zwei Endlagen verschenkbar ist, wobei die Klemmbügel (11) in einer der beiden Endlagegen gegen die Wandungen der Klemmlöcher (13) verspannt und in der jeweils anderen Endlage gegenüber diesen entspannt sind.

2. Stielbefestigung nach Anspruch 1, dadurch gekennzeichnet, daß die Stellglieder (15) durch Zapfen mit unrundem Querschnitt gebildet werden, die sich gegen das Führungs- und Halteteil (2) abstützen.

3. Stielbefestigung nach Ansprüche 1 und 2, dadurch gekennzeichnet, daß die Stellglieder (15) eine zwischen den beiden Endlagen des Schwenkhebels (17) liegende Totpunkt-Stellung größten Abstandes zwischen dem Führungs- und Halteteil (2) und den Federbügeln (7) aufweisen.

## Claims

1. Detachable handle fastening for brooms or scrubbers with a guidance and holding part (2) connected to a handle and which is provided with projecting fastening legs (3) in each case forming supports with the walls of the locating holes (4) of a bristle member (6) and arranged in said holes (4), on which are also provided spring clips (7), whose in each case free ends projecting approximately parallel to the fastening legs (3) engage as clamping members (11) in associated clamping holes (13) of bristle member (6) and which is provided with a tensioning element for tensioning the clamping members (11) in a clamping position in the clamping holes (13) and for the tension relief of clamping members (11) in a release position of the guidance and holding part (2) with respect to the bristle member (6), characterized in that the tensioning element is constructed as a pivoted lever (17) supported against the guidance and holding part (2), said lever being applied to spring clips (7) by eccentrically acting control members (15) and pivotable between two end positions, whereby in one of the two end positions the clamping members (11) are tensioned against the walls of the clamping holes (13) and in the in each case other end position are tension-relieved with respect thereto.

2. Handle fastening according to claim 1, characterized in that the control members (15) are formed by pins with a non-circular cross- section, supported against the guidance and holding part (2).

3. Handle fastening according to claims 1 and 2, characterized in that the control members (15) have a dead-centre position of maximum spacing between the guidance and holding part (2) and the spring clips (7) between the two end positions of the pivoted lever (17).

## Revendications

1. Fixation de manche détachable pour balais ou balais-brosses comprenant un élément de guidage et de retenue (2) relié à un manche, cet élément comprenant des branches de fixation (3) disposées dans des trous de retenue (4) d'un corps de brosse (6), en saillie et constituant avec les parois des trous de retenue (4) des butées respectives, et sur lequel sont en outre montés des étriers à ressort (7) dont lès extrémités en saillie et respectivement libres et approximativement parallèles aux branches de fixation (3) pénètrent en tant qu'étriers de blocage (11) dans des trous de blocage (13) associés du corps de brosse (6), et qui est muni d'un élément de serrage pour serrer les étriers de blocage (11) dans une position de blocage dans les trous de blocage (13) et pour desserrer les étriers de blocage (11) dans une position de l'élément de guidage et de retenue (2) qui les libère par rapport au corps de brosse (6), caractérisé en ce que l'élément de serrage est constitué sous forme d'un levier pivotant (17) s'appuyant contre l'élément de guidage et de retenue (2), s'appliquant par l'intermédiaire d'organes de réglage (15) fonctionnant comme des excentriques contre l'étrier à ressort (7) et pouvant être pivotés entre deux positions terminales, les étriers de blocage (11) étant serrés dans l'une des deux positions terminales contre les parois des trous de blocage (13) et dégagés dans l'autre position terminale par rapport à ces derniers.

2. Fixation de manche selon la revendication 1, caractérisée en ce que les organes de guidage (15) sont constitués par des tourillons de section transversale arrondie et s'appuyant contre l'élément de guidage et de retenue (2).

3. Fixation de manche selon les revendications 1 et 2, caractérisée en ce que les organes de guidage (15) comprennent une position de point mort située entre les deux positions terminales du levier pivotant (17) où la distance est la plus grande entre l'élément de guidage et de retenue (2) et les étriers à ressort (7).
